# FASCICULE DE BREVET EUROPEEN

(11) **EP 1 533 822 B1**
(45) Date de publication et mention de la délivrance du brevet: **07.06.2006**
(21) Numéro de dépôt: 04354030.1
(22) Date de dépôt: 06.09.2004
(51) Int. Cl.: H01H 11/00

(54) **Minirupteur avec differenciation par la lame**
Mikroschalter mit Funktionsänderung anhand der Blattfeder
Microswitch with alteration via the leaf-spring

(30) Priorité: 20.11.2003 FR 0313599
(43) Date de publication de la demande: 25.05.2005
(73) Titulaire: Crouzet Automatismes, 26000 Valence (FR)
(72) Inventeur: Collot, Stéphane Schneider Electric Ind. SAS, 38050 Grenoble Cedex 9 (FR); Truchet, Bernard Schneider Electric Ind. SAS, 38050 Grenoble cedex 9 (FR); Roux, Christian Schneider Electric Ind. SAS, 38050 Grenoble cedex 9 (FR)
(74) Mandataire: Tripodi, Paul

(56) Documents cités:
- EP-A- 0 789 373
- DE-A- 19 834 888
- FR-A- 2 811 470
- US-A- 3 857 003

## Description

### DOMAINE TECHNIQUE DE L'INVENTION

L'invention est relative à un minirupteur, c'est à dire un dispositif de dimensions réduites assurant une fonction de commutation d'un courant électrique.

### ETAT DE LA TECHNIQUE

Les minirupteurs sont fréquemment utilisés dans de nombreux domaines d'activité ayant recours à des fonctions de commutation d'un courant électrique, comme la construction automobile ou l'électroménager. Selon la fonction remplie, il peut s'agir de dispositifs contacteurs qui établissent un courant électrique lorsqu'ils sont actionnés, de dispositifs rupteurs qui coupent un courant électrique lorsqu'ils sont actionnés ou bien d'inverseurs qui commutent deux courants électriques selon qu'ils sont dans leur état de repos ou leur état actionné.

L'invention concerne les minirupteurs comprenant un boîtier composé d'une partie faisant base, à partir de laquelle font saillie plusieurs bornes électriques et d'une partie faisant couvercle, non représentée ; boîtier dans lequel est placé un mécanisme de rupture brusque qui assure la fonction de commutation correspondant à un contacteur, à un rupteur ou à un inverseur selon l'application. Un tel minirupteur selon l'état de la technique est par exemple décrit dans les documents DE19834888, US5181603 ou EP0789373.

Dans les minirupteurs existants, la différentiation fonctionnelle est effectuée tôt dans le processus de fabrication. En particulier il arrive fréquemment que certaines des bornes faisant saillie de la partie du boîtier faisant base soient supprimées. De la même manière il est fréquent que les mécanismes de rupture brusque soient différents selon la fonction que le minirupteur doit assurer.

### EXPOSE DE L'INVENTION

L'invention vise donc à remédier aux inconvénients des minirupteurs selon l'état de la technique, en permettant une différentiation fonctionnelle plus tardive dans le processus de fabrication, ainsi qu'une moindre différentiation structurelle, grâce à un grand nombre de pièces communes aux dispositifs assurant les différentes fonctions.

A cet effet, l'invention a pour objet un minirupteur électrique selon la première revendication.

Selon des modes de réalisation particuliers, les moyens de paramétrage fonctionnel comprennent un unique ergot ou ne comprennent aucun ergot afin que le minirupteur assure la fonction de rupteur, de contacteur ou d'inverseur.

Selon un mode particulièrement avantageux, les moyens de paramétrage fonctionnel comprennent deux ergots destinés à prendre appui sur respectivement la première et la seconde butées fixes, l'un au moins des deux étant supprimé afin de permettre que le minirupteur fonctionne comme contacteur, comme rupteur ou comme inverseur.

Optionnellement, au moins un composant électronique est monté sur la surface du minirupteur selon l'invention ou logé à l'intérieur du minirupteur selon l'invention, et relié électriquement directement entre deux bornes adjacentes.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
- la figure 1 représente une vue en élévation d'un minirupteur selon l'invention;
- la figure 2 représente une vue de dessus d'un minirupteur selon l'invention sans partie de boîtier formant couvercle
- la figure 3 représente une coupe partielle d'un minirupteur selon l'invention en position de repos;
- la figure 4 représente une coupe partielle d'un minirupteur selon l'invention en position commutée;
- les figures 5a à 12c représentent des exemples de montages électroniques qu'il est possible de réaliser avec des composants montés en surface ou logé à l'intérieur du minirupteur selon l'invention

### DESCRIPTION DETAILLEE D'UN MODE DE REALISATION

La Figure 1 représente un premier mode de réalisation d'un minirupteur selon l'invention. Le minirupteur comprend un boîtier composé d'une partie faisant base (10), à partir de laquelle font saillie plusieurs bornes électriques (11, 12, 14) et d'une partie faisant couvercle (20), non représentée.

Un mécanisme de rupture brusque est placé dans le boîtier et assure la fonction de commutation correspondant à un contacteur, à un rupteur ou à un inverseur selon l'application. Ce mécanisme de commutation comprend de façon classique une lame conductrice souple (40) comportant une langue (45) soumise à une précontrainte sensiblement longitudinale. Selon la position du minirupteur, la lame permet d'établir une liaison électrique entre une borne (11) et l'une des deux autres bornes (12) et (14). La structure particulière du minirupteur représentée sur la Figure 1 fait l'objet d'une demande de brevet séparée mais n'est pas limitative, l'invention pouvant être mise en oeuvre dans tout type de minirupteur selon l'art antérieur.

De façon classique la lame conductrice (40) comporte une partie mobile munie d'une ou plusieurs zones de contact pouvant optionnellement avoir subi un traitement de surface particulier voire être munie de pièces de contact rapportées, la ou les zones de contact étant destinées à entrer en contact mécanique et électrique avec un ou plusieurs contacts fixes reliés électriquement aux bornes (12, 14) faisant saillie de la partie de boîtier formant base.

Ainsi, si le minirupteur doit assurer une fonction d'inverseur entre une position commutée et une position de repos, la lame conductrice (40) sera munie d'une zone de contact destinée à établir un contact mécanique et électrique avec un premier contact fixe relié électriquement à une première borne (12) faisant saillie de la partie de boîtier formant base (10), et d'une zone de contact destinée à établir un contact mécanique et électrique avec un second contact relié électriquement à une seconde borne (14). Si le minirupteur assure une fonction de rupteur ou de contacteur afin respectivement d'interrompre ou d'établir une connexion électrique en position actionnée, la lame souple (40) ne portera qu'une seule zone de contact sur l'une de ses faces, destinée à établie un contact mécanique et électrique avec un contact fixe relié électriquement à l'une des bornes (12, 14), respectivement dans la position de repos et la position commutée du minirupteur.

Les Figures 1 à 3 représentent un minirupteur selon l'invention assurant une fonction de rupteur. Ainsi, la partie mobile de la lame conductrice souple (40) n'est destinée à entrer en contact mécanique et électrique qu'avec un seul contact fixe (72) relié électriquement à l'une des bornes (12). Sur les figures 1 et 3, on voit que la partie mobile de la lame conductrice souple est munie d'une pièce de contact rapportée (49) destinée à entrer en contact mécanique et électrique avec le contact fixe (72), selon un mode de réalisation préférentiel. Puisque la lame conductrice souple (40) n'est pas destinée à établir un contact avec l'autre borne (14), sa surface la plus proche de la partie de boîtier formant base n'est ni traitée ni munie d'une pièce de contact rapportée. De même, il n'y a pas de contact fixe relié à la seconde borne (14).

Selon l'invention, la parties de boîtier formant base (10) et la partie de boîtier formant couvercle (20) sont toutes deux munies de butées fixes (16, 26), et la lame conductrice souple (40) du mécanisme de rupture brusque comporte des moyens de paramétrage fonctionnel coopérant avec la butée (16) de la partie de boîtier formant base (10) et la butée (26) de la partie de boîtier formant couvercle (20) afin de permettre au minirupteur de fonctionner comme inverseur, rupteur ou contacteur. Chaque butée (16, 26) est destinée à coopérer avec un ergot (41, 42) présent sur la lame conductrice et est conçue - de telle manière que lorsque l'ergot (41, 42) vient en appui sur la butée (16, 26), il ne peut y avoir de contact électrique entre la lame conductrice souple (40) et une partie conductrice d'une borne (14, 12) qui serait proche de la partie de boîtier considérée (10, 20).

Ainsi les moyens de paramétrage fonctionnel comprennent deux ergots (41, 42), le premier (41) destiné à coopérer avec la première butée fixe (16) et le second (42) destiné à coopérer avec la seconde butée fixe (26). Naturellement, la présence simultanée de deux ergots (41, 42) empêcherait la lame conductrice d'établir un contact avec les bornes correspondantes (14, 12), et le dispositif ne pourrait plus assurer de fonction. C'est pourquoi l'un des ergots (41, 42) des moyens de paramétrage fonctionnel est supprimé lorsque le minirupteur doit fonctionner comme rupteur ou comme contacteur, les deux ergots étant supprimés si le minirupteur doit fonctionner comme inverseur.

A titre d'exemple, les moyens de paramétrage fonctionnel du dispositif représenté sur les Figures 1 à 4 comprennent un ergot (41) qui vient s'appuyer sur la butée fixe (16) de la partie de boîtier formant base (10) en empêchant ainsi la lame conductrice (40) d'établir un éventuel contact électrique avec la borne (14). En revanche les moyens de paramétrage fonctionnel ne comprennent pas de second ergot (42) destiné à s'appuyer sur la butée fixe (26) de la partie de boîtier formant couvercle (20), de telle sorte que la pièce de contact rapportée (49) se trouvant sur la partie mobile de la lame conductrice souple (40) peut venir établir un contact mécanique et électrique avec le contact fixe (72). Le minirupteur en position de repos assure donc une liaison électrique entre les bornes (11) et (12), liaison qui est interrompue lorsque le minirupteur passe en position commutée. Le minirupteur assure bien une fonction de rupteur.

Il est ainsi possible selon l'invention d'utiliser des parties de boîtier formant base (10) et des parties de boîtier formant couvercle (20) de forme identique quelle que soit la fonction assurée par le minirupteur. Il est en particulier possible d'avoir toujours trois bornes (11, 12, 14) faisant saillie de la partie de boîtier formant base (10). La différentiation fonctionnelle s'effectue au niveau de la lame conductrice (40) en supprimant l'un des ergots (41, 42) afin d'assurer respectivement la fonction de contacteur ou de rupteur ou bien en supprimant les deux ergots (41, 42) afin d'assurer la fonction d'inverseur. Chaque zone de contact pouvant être traitée ou munie d'une pièce de contact rapportée, de façon traditionnelle, que ce soit sur la lame conductrice (40) ou sur les parties fixes reliées électriquement aux bornes (12, 14).

Par conséquent pour une famille de minirupteurs assurant les fonctions de rupteur, de contacteur ou d'inverseur, l'invention permet d'avoir un modèle unique de partie de boîtier formant base (10) possédant une butée fixe (16), un modèle unique de partie de boîtier formant couvercle (20) possédant également une butée fixe (26) et un modèle unique de mécanisme de rupture brusque comportant une lame conductrice souple (40) possédant deux ergots (41, 42), la différentiation fonctionnelle s'effectuant tardivement lors du processus de fabrication en supprimant l'un des ergots ou les deux ergots de la lame conductrice (40). De cette manière l'industrialisation du produit est simplifiée, le nombre de pièces différentes est réduit et par conséquent les coûts de gestion de ces pièces l'est également.

L'invention permet également d'avoir un perfectionnement des systèmes actuels utilisant des minirupteurs. En effet, les minirupteurs sont généralement utilisés conjointement à des composants électriques ou électroniques afin de constituer des fonctions plus complexes. Les dimensions des minirupteurs permettent de monter directement les composants sur la surface du boîtier ou à l'intérieur du boîtier, en les reliant électriquement aux bornes. Or les minirupteurs selon l'art antérieur possèdent des bases différenciées selon la fonction assurée. En particulier, il n'y a que deux bornes faisant saillie lorsque la fonction de contacteur ou de rupteur est assurée. Le fait d'avoir à disposition les trois bornes (11, 12, 14), quelle que soit la fonction assurée par le minirupteur et y compris dans le cas ou l'une d'entre elle n'est pas utilisée et donc est isolée électriquement, permet de réaliser un très grand nombre de fonctions électroniques par simple montage en surface ou par logement interne de composants reliés électriquement entre les bornes (11) et (14) et/ou les bornes (12) et (14). Le minirupteur étant raccordé à son application par les bornes (11 et 14) ou (21 et 14) ou (11 et 12) ou (11, 12 et 14).

Ainsi les Figures 5a, 6a, 7a et 8a représentent schématiquement un minirupteur selon l'invention sur lequel est monté en surface ou logé à l'intérieur un unique composant électronique relié électriquement entre deux bornes adjacentes. Les Figures 5b, 6b, 7b et 8b représentent le schéma électronique correspondant lorsque le composant est une résistance. On remarque que les trois bornes (11, 12, 14) sont utilisées pour réaliser le montage électronique, mais que toutes ne sont pas destinées à être connectées à des éléments extérieurs.

Les Figures 9a et 10a servent à illustrer les possibilités de monter sur la surface ou de loger à l'intérieur d'un minirupteur selon l'invention deux composants électroniques. Dans les deux exemples représentés, le minirupteur assure la fonction de rupteur

Enfin les Figures 11c et 12c représentent des exemples où des composants non linéaires, sont montés en surface ou logés à l'intérieur du minirupteur selon l'invention.

Les Figures 5 à 12 ne sont naturellement pas limitatives mais permettent d'illustrer à titre d'exemple les très nombreuses possibilités qu'offrent les minirupteurs selon l'invention de réaliser des circuits électroniques par montage en surface ou logement interne de composants directement reliés électriquement sur les bornes adjacentes (11, 12, 14) puisque celles-ci sont toujours présentes quelle que soit la fonction assurée par le minirupteur.

## Revendications

1. Minirupteur électrique, comprenant un boîtier incluant une partie de boîtier faisant couvercle (20) et une partie de boîtier faisant base (10) à partir de laquelle font saillie plusieurs bornes électriques (11, 12, 14), un mécanisme de rupture brusque placé dans le boîtier et comprenant une lame conductrice (40), et un poussoir (30) monté de façon coulissante à travers la partie du boîtier faisant couvercle (20) de façon à actionner le mécanisme de rupture, **caractérisé en ce que**
- la partie de boîtier formant base (10) comporte une première butée fixe (16) destinée à servir de point d'appui à un ergot (41) qui peut être présent sur la lame souple (40) de façon à empêcher celle-ci d'établir une liaison électrique avec une première borne (14),
- la partie de boîtier formant couvercle (20) comporte une seconde butée fixe (26) destinée à servir de point d'appui à un second ergot (42) qui peut être présent sur la lame souple (40) de façon à empêcher celle-ci d'établir une liaison électrique avec une seconde borne (12), et
- l'absence ou la présence du premier et/ou du second ergot de la lame souple (40) sont des moyens de paramétrage fonctionnel coopérant avec la première et la seconde butées fixes (16, 26) afin de permettre au minirupteur de fonctionner comme inverseur, rupteur ou contacteur.

2. Minirupteur électrique selon la revendication 1, **caractérisé en ce que** les moyens de paramétrage fonctionnel comprennent un unique ergot (41 ou 42) venant prendre appui sur l'une des première ou seconde butées fixes (16 ou 26) de telle sorte que le minirupteur fonctionne comme rupteur ou comme contacteur.

3. Minirupteur électrique selon la revendication 1, **caractérisé en ce que** les moyens de paramétrages ne comprennent aucun ergot de façon à ce que la lame (40) puisse établir un contact avec la première et la seconde borne (14, 12) de telle sorte que le minirupteur fonctionne comme inverseur.

4. Minirupteur électrique selon la revendication 1, **caractérisé en ce que** les moyens de paramétrage fonctionnel comprennent deux ergots (41, 42) destinés à prendre appui sur respectivement la première et la seconde butées fixes (16, 26), l'un au moins des deux ergots (41, 42) étant supprimé afin de permettre que le minirupteur fonctionne comme contacteur, comme rupteur ou comme inverseur.

5. Minirupteur selon l'une des revendications précédentes, **caractérisé en ce que** au moins un composant électronique est monté sur sa surface ou logé à l'intérieur du boîtier et relié électriquement directement entre deux bornes adjacentes (11 et 14) et/ou (12 et 14).

## Claims

1. Electric micro-switch comprising a case including a part of the case forming a cover (20) and a part of the case forming a base (10) from which several electrical terminals (11, 12, 14) are salient, a high-speed breaking mechanism fitted in the case and comprising a conducting blade (40), and a push-rod (30) mounted slidingly through the part of the case forming the cover (20) so as to actuate the breaking mechanism, **characterized in that**
- the part of the case forming the base (10) comprises a first fixed stop (16) designed to act as bearing point for a spigot (41) that can be present on the flexible blade (40) so as to prevent the latter from making an electrical connection with a first terminal (14),
- the part of the case forming the cover (20) comprises a second fixed stop (26) designed to act as bearing point for a second spigot (42) that can be present on the flexible blade (40) so as to prevent the latter from making an electrical connection with a second terminal (12), and
- the absence or presence of the first and/or second spigot of the flexible blade (40) are functional parameter setting means operating in conjunction with the first and second fixed stops (16, 26) to enable the micro-switch to operate as a changeover switch, a contact breaker or a contactor.

2. Electric micro-switch according to claim 1, **characterized in that** the functional parameter setting means comprise a single spigot (41 or 42) that presses against one of the first or second fixed stops (16 or 26) in such a way that the micro-switch operates as a contact breaker or as a contactor.

3. Electric micro-switch according to claim 1, **characterized in that** the functional parameter setting means do not comprise any spigots so that the blade (40) can make a contact with the first and second terminal (14, 12) in such a way that the micro-switch operates as a changeover switch.

4. Electric micro-switch according to claim 1, **characterized in that** the functional parameter setting means comprise two spigots (41, 42) designed to press respectively on the first and second fixed stops (16, 26), at least one of the two spigots (41, 42) being eliminated to enable the micro-switch to operate as a contactor, a contact breaker or a changeover switch.

5. Micro-switch according to one of the foregoing claims, **characterized in that** at least one electronic component is mounted on the surface of or housed inside the case and electrically connected directly between two adjacent terminals (11 and 14) and/or (12 and 14).

## Patentansprüche

1. Elektrischer Mikroschalter mit einem Gehäuse, das einen als Deckel dienenden Gehäuseteil (20) und einen als Sockel dienenden Gehäuseteil (10) umfasst, aus dem mehrere elektrische Anschlüsse (11, 12, 14) herausgeführt sind, mit einem im Gehäuse angeordneten und eine leitende Blattfeder (40) umfassenden Abschalt-Schnappmechanismus, sowie mit einem Stößel (30), der den als Deckel dienenden Gehäuseteil (20) zur Betätigung des Schnappmechanismus' verschiebbar durchdringt,
**dadurch gekennzeichnet, dass**
- der als Sockel dienende Gehäuseteil (10) einen ersten ortsfesten Anschlag (16) aufweist, der als Anlagepunkt für eine Nase (41) dient, welche an der leitenden Blattfeder (40) ausgebildet sein kann, um zu verhindern, dass zwischen der genannten Blattfeder und einem ersten Anschluss (14) eine elektrische Kontaktverbindung hergestellt werden kann,
- der als Deckel dienende Gehäuseteil (20) einen zweiten ortsfesten Anschlag (26) aufweist, der als Anlagepunkt für eine zweite Nase (42) dient, welche an der leitenden Blattfeder (40) ausgebildet sein kann, um zu verhindern, dass zwischen der genannten Blattfeder und einem zweiten Anschluss (12) eine elektrische Kontaktverbindung hergestellt werden kann,
- wobei die fehlenden bzw. vorhandenen ersten und/oder zweiten Nasen an der Blattfeder (40) die mit dem ersten und dem zweiten ortsfesten Anschlag (16, 26) zusammenwirkenden Funktionsfestlegungsmittel darstellen, um die Betriebsart des Mikroschalters als Wechsler, Öffner oder Schließer zu ermöglichen.

2. Elektrischer Mikroschalter nach Anspruch 1, **dadurch gekennzeichnet, dass** die Funktionsfestlegungsmittel nur eine Nase (41 oder 42) umfassen, die in Anlage an den ersten oder den zweiten ortsfesten Anschlag (16 bzw. 26) gelangt und **dadurch** bestimmt, dass der Mikroschalter als Öffner bzw. als Schließer arbeitet.

3. Elektrischer Mikroschalter nach Anspruch 1, **dadurch gekennzeichnet, dass** die Funktionsfestlegungsmittel keine Nase umfassen, so dass die Blattfeder (40) eine elektrische Kontaktverbindung mit dem ersten und mit dem zweiten Anschluss (14, 12) herstellen und der Mikroschalter so als Wechsler arbeiten kann.

4. Elektrischer Mikroschalter nach Anspruch 1, **dadurch gekennzeichnet, dass** die Funktionsfestlegungsmittel zwei Nasen (41, 42) umfassen, die dazu dienen, sich am ersten bzw. am zweiten ortsfesten Anschlag (16, 26) abzustützen, wobei mindestens eine der beiden Nasen (41, 42) entfernt wird, um den Betrieb des Mikroschalters als Öffner, Schließer oder Wechsler zu ermöglichen.

5. Elektrischer Mikroschalter nach irgendeinem der vorhergehenden Ansprüche, **dadurch gekennzeichnet, dass** mindestens ein elektronisches Bauelement auf der Schalteroberfläche oder im Innern des Gehäuses montiert und elektrisch direkt mit zwei benachbarten Anschlüssen (11 und 14) und/oder (12 und 14) verbunden ist.
